# FASCICULE DE BREVET EUROPEEN

(11) **EP 1 842 996 B1**
(45) Date de publication et mention de la délivrance du brevet: **02.07.2008**
(21) Numéro de dépôt: 07300855.9
(22) Date de dépôt: 12.03.2007
(51) Int. Cl.: E05C 9/04

(54) **Ferrure de type crémone ou crémone-serrure apte à être encastrée dans une rainure en feuillure de menuiserie et comportant au moins un fouillot.**
Treibstangenbeschlag, der in einem Rahmenfalz montiert werden kann und mindestens eine Nuss umfasst
Espagnolette fitting capable of being embedded in a groove of a frame and comprising at least one lock follower

(30) Priorité: 03.04.2006 FR 0651162
(43) Date de publication de la demande: 10.10.2007
(73) Titulaire: Ferco International Ferrures et Serrures de Bâtiment Société par actions simplifiée, 57400 Sarrebourg (FR)
(72) Inventeur: Strassel, Richard, 57930, Berthelming (FR)
(74) Mandataire: Rhein, Alain

(56) Documents cités:
- EP-A- 1 462 594
- EP-A- 1 566 509
- EP-A1- 1 008 710
- DE-A1-7102004 040 08
- DE-U1- 20 308 230

## Description

La présente invention concerne une ferrure de type crémone ou crémone-serrure, conçue apte à être encastrée dans une rainure en feuillure de menuiserie et comportant au moins un fouillot pour l'entraînement d'au moins une tringle de manoeuvre, le dit fouillot étant monté en rotation dans un boîtier autour d'un axe de rotation décalé par rapport au plan de ladite tringle de manoeuvre, du côté opposé à la rainure d'encastrement.

La présente invention entre dans le domaine de la quincaillerie du bâtiment et concerne plus particulièrement le domaine des ferrures de verrouillage, du type crémone ou crémone-serrure.

Une telle ferrure de verrouillage comporte, de façon connue, un mécanisme de commande logé dans un boîtier comportant au moins un fouillot pourvu d'une denture ou analogue, sur laquelle vient s'engrener au moins une crémaillère associée, directement ou au travers d'un chevalet, à une tringle de manoeuvre. Ce fouillot comporte en son centre un moyeu dont les extrémités, de part et d'autre de ce fouillot, sont maintenues en rotation dans des ouvertures et/ou des logements prévus à cet effet au niveau de parois verticales avant et arrière dudit boîtier.

L'usager est en mesure d'agir, au travers d'un mécanisme de commande, par un bouton, une poignée, ou analogue, commandant directement ou non la rotation du fouillot, sur une tringle de manoeuvre s'étendant au-dessus et/ou en-dessous dudit boîtier. A noter que ces modes de liaison fouillot-tringle de manoeuvre se retrouvent tant au niveau des crémones de type mono que bidirectionnelles, c'est à dire aptes à communiquer à deux tringles des déplacements dans des directions opposées.

Quoi qu'il en soit, de telles crémones sont habituellement implantées dans une rainure prévue à cet effet en feuillure d'un ouvrant de porte, fenêtre ou analogue.

Par ailleurs, au droit de l'ouverture dans le fouillot le montant ou éventuellement la traverse de cet ouvrant, accueillant le boîtier de cette crémone, comporte une ouverture autorisant le passage de ce carré de manoeuvre.

Toutefois, l'ampleur de la rainure pratiquée dans une menuiserie, pour accueillir l'ensemble du mécanisme d'une telle ferrure, se traduit souvent par un affaiblissement local de cette menuiserie, alors qu'on recherche au contraire, lors de la pose d'une telle ferrure, un renforcement de la sécurité.

Cet affaiblissement est particulièrement préjudiciable dans le cas d'utilisation de menuiseries en profils creux, par exemple en matière plastique, notamment en PVC.

La rainure pratiquée par avance dans la menuiserie peut, encore, se révéler de dimension insuffisante, selon le type de ferrure utilisée, ce qui se traduit par des retouches coûteuses souvent exécutées sur site.

On connaît des tentatives pour pallier ce problème, et permettre une fabrication plus facile et plus économique, avec le moins de retouches possible sur la menuiserie.

Ainsi le document DE 203 08 230 U1 décrit un mécanisme de ferrure à crémone montée dans une rainure en feuillure de menuiserie, avec une crémone et un fouillot. Ce dernier est couplé avec un levier de manoeuvre par un arbre, par exemple un doigt polygonal, et coopère avec des évidements de la crémone. L'arbre de liaison entre le levier de manoeuvre et le fouillot, ici coaxiaux, est situé, par rapport au fond de la rainure, au-dessus de la crémone , et au-delà du plan du plan de feuillure.

Ce fouillot traverse une ouverture longitudinale ménagée au niveau d'une têtière installée en retrait et en affleurement du plan de feuillure. Il est guidé par des paliers dans un boîtier, qui est fixé saillant par rapport à la têtière.

Un tel boîtier occupe un volume important, qui n'est pas toujours compatible avec un montage sur une menuiserie telle qu'une fenêtre à deux battants sans montant central, où ce boîtier doit se loger dans l'espace compris entre les deux battants dans leur position de fermeture, ce qui peut alors nécessiter des retouches, notamment au niveau du battant antagoniste.

La demande de brevet EP 1 462 594 A1 décrit de façon analogue un mécanisme de ferrure pour porte, fenêtre ou analogue, notamment une crémone à larder dans une rainure en feuillure de menuiserie, comportant un boîtier, une tringle de crémone, et un fouillot dont la denture coopère avec celle de la tringle de crémone, et dont l'axe de rotation est déporté d'une certaine distance par rapport à la tringle de crémone, du côté opposé à celle-ci par rapport au plan de feuillure. Ce fouillot est guidé par des paliers dans le boîtier monté saillant par rapport au plan de feuillure. Son débattement angulaire est inférieur à 180°, et proche de 90°. L'agencement du boîtier et du fouillot est tel que ce dernier est limité en butée de part et d'autre de sa course angulaire.

Si ce débattement angulaire, proche de 90°, est bien adapté à certains types d'ouvertures, notamment une ouverture à la française, il ne permet pas l'adaptation à des portes ou fenêtres de type oscillant-battant. En effet pour permettre une ouverture à la fois en abattant et à la française, il est souvent utile, pour distinguer l'une de l'autre, de pouvoir communiquer à la poignée ou au bouton de commande une rotation d'amplitude suffisante, de l'ordre de 180°, se traduisant habituellement par un encombrement important du mécanisme de verrouillage, qui dans le cas d'un fouillot déporté, extérieurement par rapport au plan des tringles de manoeuvre, du côté opposé à la rainure d'encastrement, peut s'avérer incompatible avec le jeu en feuillure du profil de la menuiserie.

La présente invention se propose de pallier ce problème en proposant une ferrure de faible encombrement, dans laquelle le débattement du fouillot peut atteindre 180°.

Ainsi, l'invention concerne une ferrure de type crémone ou crémone-serrure, conçue apte à être encastrée dans une rainure en feuillure de menuiserie et comportant au moins un fouillot pour l'entraînement d'au moins une tringle de manoeuvre, le dit fouillot étant monté en rotation dans un boîtier autour d'un axe de rotation décalé par rapport au plan de ladite tringle de manoeuvre, du côté opposé à la rainure d'encastrement, caractérisée par le fait que le fouillot comprend au moins un premier et un second secteurs dentés et comporte des moyens d'entraînement conçus aptes à entraîner, au-delà d'une première course angulaire au moins partiellement à vide pour l'entraînement du premier secteur denté, le second secteur denté sur une course angulaire correspondant à une course angulaire à vide, au moins partiellement, dudit fouillot par rapport au premier secteur denté.

Selon une autre particularité de l'invention, le premier secteur denté est conçu apte à coopérer avec une première portion de crémaillère et le deuxième secteur denté est conçu apte à coopérer avec une seconde portion de crémaillère, celle-ci étant conçue apte à assurer le prolongement du mouvement susceptible d'être communiqué par la première portion de crémaillère (associée à un chevalet ou une tringle de manoeuvre).

De manière avantageuse encore, les secteurs dentés sont décalés l'un par rapport à l'autre par rapport à l'axe du fouillot, tandis que les portions de crémaillère sont décalées en correspondance sur le chevalet ou la tringle de manoeuvre.

De manière avantageuse encore, chaque portion de crémaillère est prolongée, au moins à l'une de ses extrémités, par un dégagement autorisant une course à vide par rapport au secteur denté correspondant.

Les avantages qui découlent de la première invention consistent en ce que, tout en disposant d'un fouillot décalé extérieurement par rapport à la rainure d'encastrement de la ferrure, il est possible de transmettre à ce fouillot une rotation d'un angle supérieur à 90° voire 180°, si ce n'est pas davantage, selon la taille des secteurs dentés, tout en limitant l'emprise de ce fouillot sur un secteur de 180°. Autrement dit, malgré ce décalage extérieurement au plan de feuillure du fouillot, il peut être associé pour ce type de crémone ou crémone-serrure à des menuiseries à ouvertures multiples, notamment de type oscillo-battant.

L'invention sera mieux comprise à la lecture de la description qui va suivre dont la compréhension sera facilité en se référant aux dessins ci-joints.
- la figure 1 est une représentation schématisée et en coupe longitudinale de la ferrure, objet de l'invention, intégrée dans une rainure d'encastrement en feuillure de menuiserie,
- la figure 2 est une représentation schématisée en perspective et éclatée de la dite ferrure,
- la figure 3 est une vue partielle en plan d'un côté, boîtier retiré de ladite ferrure,
- la figure 4 est une vue similaire à la figure 3 vue du côté opposé,
- la figure 5 est une vue similaire à la figure 3 illustrant le positionnement des deux secteurs dentés après une première rotation du fouillot,
- la figure 6 est une vue similaire à la figure 4 pour la même position du fouillot que la figure 5,
- les figures 7 et 8 sont similaires aux figures 5 et 6 avec une rotation complémentaire du fouillot.

Tel que représenté dans les figures des dessins ci-joints, la présente invention a trait au domaine des ferrures de type crémone ou crémone-serrure pour porte, fenêtre ou similaire.

Particulièrement, ladite ferrure 1 est prévue apte à être encastrée dans une rainure 2 prévue en feuillure 3 de cette menuiserie. Habituellement la ferrure équipe un ouvrant.

Tout particulièrement, elle comporte un boîtier 4 servant de logement au mécanisme d'entraînement sur lequel l'usager est susceptible d'intervenir selon le cas au moyen d'une poignée ou d'un bouton de commande voire d'un élément à clé. Au dessus et/ou en dessous du boîtier 4 s'étend une tringle de manoeuvre 5, destinée à assurer une fonction de verrouillage/déverrouillage. Cette ou ces tringles de manoeuvre 5 se déplacent, usuellement, à l'arrière d'une têtière 7 refermant la rainure d'encastrement 2 en feuillure 3.

De manière particulière, cette ferrure 1 comporte un fouillot 8 qui, dans le cas présent est monté en rotation dans le boîtier 4 autour d'un axe de rotation 9 qui est décalé par rapport au plan 10 de la ou des tringles de manoeuvre 5, du côté opposé à la rainure d'encastrement 2.

D'ores et déjà on précisera que la présente ferrure de type crémone ou crémone-serrure peut être équipée d'une seule tringle de manoeuvre mono-directionnelle venant s'étendre au dessus et/ou en dessous du boîtier 4 tout comme elle peut être pourvue de deux tringles 5 distinctes, susceptibles de se déplacer en opposition au travers d'un pignon inverseur.

De manière particulière à l'invention, le fouillot comporte un premier secteur denté 11 et un second secteur denté 12 qui, dans le mode de réalisation illustré dans les figures des dessins ci-joints, sont coaxiaux à l'axe 9 de ce fouillot 8.

Tout particulièrement celui-ci comporte un moyeu 13 maintenu en rotation dans le boîtier 4, ce moyeu 13 comportant une ouverture 14 pour la réception de ce qui est communément appelé un carré de manoeuvre sur lequel est susceptible d'agir l'usager par l'intermédiaire d'une poignée ou d'un bouton de commande. On notera, en particulier, que ce carré de manoeuvre peut adopter une section qui n'est pas nécessairement carrée, comme cela est illustré dans les figures. L'ouverture 14 de ce moyeu 13 vient encore coïncider avec des ouvertures correspondantes 15 et 16, dans des parois latérales avant et arrière 4A, 4B du boîtier 4.

Tout particulièrement, le fouillot 8 comporte des moyens d'entraînement 17 conçus aptes à entraîner, au delà d'une première course angulaire à vide 18 pour l'entraînement du premier secteur denté 11, le second secteur denté 12 sur une course angulaire 19 correspondant, au moins en partie, à une course angulaire à vide dudit fouillot 8 et plus exactement de son moyeu 13, par rapport audit premier secteur denté 11.

Plus particulièrement, lesdits moyens d'entraînement 17 sont constitués, essentiellement, par un moyeu 13 du fouillot 8, constitué par deux demi-moyeux 13A, 13B, associés, respectivement, au premier 11 et au second secteur denté 12. chaque demi-moyeu comporte deux doigts d'entraînement 20, 21 qui se distinguent par leur longueur radiale, le premier étant plus long que le second. Ces doigts d'entraînement 20, 21, sont conçus aptes à coopérer avec un pion d'entraînement 22A, 22B, que comporte chaque secteur denté 11, 12, sachant que ce pion d'entraînement 22A, 22B, est monté mobile en translation dans une lumière 23A, 23B, s'étendant au moins radialement au niveau d'un secteur denté 11, 12.

Plus exactement, la mobilité à composante radiale du pion d'entraînement 22A, 22B, dans la lumière 23A, 23B, d'un secteur denté 11, 12, est définie de sorte que, dans une première position 24 où ce pion d'entraînement 22A, 22B se situe au plus près de l'axe de rotation 9, chacun des doigts d'entraînement 20, 21, est conçu apte à agir sur ce pion pour l'entraînement en rotation du secteur denté 11, 12, correspondant, tandis que dans une seconde position 25 où ce pion 22A, 22B est le plus éloigné dudit axe de rotation 9, seul le doigt d'entraînement le plus long 20, permet la commande en rotation du secteur denté en question au travers de ce pion 22A, 22B.

Conformément à ce mode de réalisation de l'invention, le boîtier 4 comporte, de son côté, des moyens de commande en translation radiale 26 du pion d'entraînement 22A, 22B, entre ces positions extrêmes 24 et 25. Selon l'invention, ces moyens de commande en translation radiale 26 sont définis par des pistes de cames 27A, 27B, définies du côté interne à des parois latérales 4A, 4B du boîtier 4.

Selon un mode d'exécution avantageux, ces pistes de cames 27A, 27B, se présentent sous forme de rainures du côté interne de ces parois latérales 4A, 4B, rainures dans lesquelles est maintenue une extrémité 28A, respectivement 28B, de chacun des pions d'entraînement 22A, 22B. Ainsi, les amplitudes de ces pistes de cames 27A, 27B, sont définies de manière à pouvoir conférer, au travers de la coopération doigts d'entraînement 20, 21 - pions d'entraînement 22A, 22B, une course angulaire déterminée à chacun des secteurs dentés 11, 12. De manière préférentielle, ces pistes de cames 27A, 27B, en coopération avec les pions d'entraînement 22A, 22B, contribuent à la limitation en rotation de chacun des secteurs dentés 11, 12 au travers du fouillot 8.

Préférentiellement, la somme des courses angulaires 18, 19, est définie de manière à pouvoir communiquer à la poignée de commande, agissant sur le fouillot 8, une rotation d'environ 180° se décomposant en la succession des deux courses 18,19, sensiblement équivalentes, de l'ordre de 90° permettant très facilement de distinguer, si nécessaire, un premier et un second mode d'ouverture comme c'est habituellement le cas pour les ferrures de type crémone ou crémone-serrures appliquées à des ouvrants oscillo-battants.

Cependant, l'on comprend bien que la présente invention n'est nullement limitée à une application à de tels ouvrants à modes d'ouverture multiples. Le gain en amplitude de rotation résultant de l'invention permet dans tous les cas, un gain au niveau de l'amplitude de déplacement d'organes de verrouillage tels que la tringle de manoeuvre et ceci en vue, par exemple, d'un verrouillage plus sécurisé. En particulier, une rotation limitée à 90° se traduisant par un moindre déplacement d'une tringle de manoeuvre peut conduire à un entraînement insuffisant d'organes de verrouillage pour garantir leur engagement dans leurs gâches respectives sur le cadre dormant d'une porte, fenêtre ou similaire. Ce problème peut être rencontré, tout particulièrement, lors de jeux de feuillure trop importants.

Pour en revenir au mode de fonctionnement de la ferrure selon l'invention, partant d'une disposition tel qu'illustré dans la figure 3 que nous interpréterons comme étant une position de verrouillage total, une première rotation du fouillot 8 par la poignée de commande selon la première course 18, conduit, au travers du doigt d'entraînement le plus court 21 du demi-moyeu 13A, à l'entraînement du premier secteur denté 11, et ceci dans la mesure où le pion d'entraînement 22A se trouve, sous l'impulsion de la piste de came 27A, non visible sur les figures, repoussé dans sa première position 24, la plus proche de l'axe de rotation 9 du fouillot 8. Simultanément et comme visible dans la figure 4, à cette première rotation référencée D dans la figure 3 et cette figure 4, le demi-moyeu 13B vient tourner librement par rapport au second secteur denté 12, du fait du pion d'entraînement 22B, repoussé sous l'impulsion de la piste de came 27B, dans la seconde position 25, la plus éloignée de l'axe 9 de rotation du fouillot 8. Plus exactement, le doigt d'entraînement 21 de ce second demi-moyeu 13B, ne rencontre pas, dans sa trajectoire semi circulaire, le pion d'entraînement 22B.

Par contre on voit bien sur cette figure 4 et plus particulièrement en se référant à la figure 6, qu'au delà de cette première course 18, de l'ordre de 90°, le doigt d'entraînement 20 de ce demi-moyeu 13B est venu en contact du pion d'entraînement 22B. Aussi, en poursuivant la rotation du fouillot 8, c'est-à-dire en exécutant la seconde course 19, ce doigt d'entraînement 20, en agissant sur ce pion d'entraînement 22B, entraîne en rotation le second secteur denté 12.

Cependant, au cours de la première course 18, le déplacement angulaire du premier secteur denté 11 a conduit à repousser le pion d'entraînement 22A dans sa seconde position 25 sous l'impulsion de la piste de came 27A. De la sorte, ce pion d'entraînement 22A s'est vu écarter de la trajectoire du doigt d'entraînement 21 du demi-moyeu 13A qui peut alors poursuivre librement sa rotation, c'est-à-dire sous forme d'une course à vide 19 par rapport au premier secteur denté 11. Si, en soi, les parois du boîtier 4 peuvent contribuer à limiter les courses angulaires de chacun des secteurs dentés 11, 12, cette limitation en rotation peut encore découler des pistes de cames 27A, 27B, dont les extrémités peuvent définir des butées conçues aptes à coopérer avec les pions d'entraînement, respectivement 22A, 22B.

Selon une autre particularité encore de l'invention, chaque secteur denté 11, 12 est conçu apte à coopérer, à l'arrière de la face avant opposée à la rainure du boîtier 4, avec une portion de crémaillère 29, 30 équipant selon le cas, un chevalet de transmission 31 comme cela apparaît dans le mode de réalisation illustré ou, directement, une tringle de manoeuvre 5 dans sa partie introduite dans le boîtier 4. Dans la suite de la description, on se limitera à faire référence à un chevalet de transmission 31.

Tout particulièrement, la portion de crémaillère 30 est définie apte, sous l'impulsion du second secteur denté 12, à communiquer au chevalet de transmission 31, un déplacement qui constitue le prolongement du déplacement qui lui a été communiqué précédemment par le premier secteur denté 11 en coopération avec la première portion de crémaillère 29 et inversement.

Dans la mesure où les secteurs dentés 11, 12 sont décalés axialement au niveau du fouillot 8, les portions de crémaillère 29, 30 sont elles-mêmes décalées transversalement au niveau du chevalet de transmission 31, voire de la tringle de manoeuvre 5.

En outre, chacune de ces portions de crémaillère 29, 30, est prolongée à son extrémité 34, 35 (non représentée sur les figures), du côté en direction de l'autre portion de crémaillère 30, 29, d'un segment de débrayage 32, 33 défini dans le mode de réalisation illustré, sous forme d'une rainure, mais qui pourrait encore emprunter la forme d'un décrochement, voire d'une ouverture au niveau du chevalet de transmission 31. Ce segment de débrayage a pour but le libre déplacement dudit chevalet de transmission 31 lors des courses à vide 18, 19 du fouillot 8, respectivement, par rapport au second secteur denté 12 et au premier secteur denté 11.

Finalement, comme on peut le constater, malgré un encombrement réservé au fouillot 8 de l'ordre de 180°, il peut être communiqué à ce fouillot 8 une rotation d'un angle supérieur à 90° et pouvant atteindre 180° voire davantage.

Ainsi, la présente invention vient répondre, de manière avantageuse au problème posé.

## Revendications

1. Ferrure (1) de type crémone ou crémone-serrure, conçue apte à être encastrée dans une rainure (2) en feuillure (3) de menuiserie et comportant au moins un fouillot (8) pour l'entraînement d'au moins une tringle de manoeuvre (5), le dit fouillot (8) étant monté en rotation dans un boîtier (4) autour d'un axe de rotation (9) décalé par rapport au plan (10) de ladite tringle de manoeuvre (5), du côté opposé à la rainure d'encastrement (2), **caractérisée par le fait que** le fouillot (8) comprend au moins un premier (11) et un second (12) secteurs dentés et comporte des moyens d'entraînement (17) conçus aptes à entraîner, au-delà d'une première course angulaire (18) au moins partiellement à vide pour l'entraînement du premier secteur denté (11), le second secteur denté (12) sur une course angulaire (19) correspondant à une course angulaire à vide, au moins partiellement, dudit fouillot (8) par rapport au premier secteur denté (11).

2. Ferrure (1) selon la revendication précédente, **caractérisée par le fait que** le premier secteur denté (11) est conçu apte à coopérer avec une première portion de crémaillère (29) et le deuxième secteur denté (12) est conçu apte à coopérer avec une seconde portion de crémaillère (30), celle-ci étant conçue apte à assurer le prolongement du mouvement susceptible d'être communiqué par la première portion de crémaillère (29), associée à un chevalet (31) ou une tringle de manoeuvre (5).

3. Ferrure (1) selon la revendication précédente, **caractérisée par le fait que** les secteurs dentés (11, 12) sont décalés l'un par rapport à l'autre par rapport à l'axe du fouillot (8), tandis que les portions de crémaillère (29, 30) sont décalées en correspondance sur le chevalet (31) ou la tringle de manoeuvre (5) .

4. Ferrure (1) selon l'une des revendications 2 ou 3, **caractérisée par le fait que** chaque portion de crémaillère (29, 30) est prolongée, au moins à l'une de ses extrémités (34, 35), par un dégagement autorisant une course à vide par rapport au secteur denté (11, 12) correspondant.

5. Ferrure (1) selon l'une des revendications précédentes, **caractérisée par le fait que** lesdits moyens d'entraînement (17) sont constitués, essentiellement, par un moyeu (13) du fouillot (8), constitué par deux demi-moyeux (13A, 13B), associés, respectivement, au premier (11) et au second secteur denté (12).

6. Ferrure (1) selon la revendication précédente, **caractérisée par le fait que** chaque demi-moyeu (13A, 13B) comporte deux doigts d'entraînement (20, 21) qui se distinguent par leur longueur radiale, le premier étant plus long que le second et qui sont conçus aptes à coopérer avec un pion d'entraînement (22A, 22B), que comporte chaque secteur denté (11, 12), ce pion d'entraînement (22A, 22B), étant monté mobile en translation dans une lumière (23A, 23B) s'étendant au moins radialement au niveau d'un secteur denté (11, 12).

7. Ferrure (1) selon la revendication précédente, **caractérisée par le fait que** la mobilité à composante radiale du pion d'entraînement (22A, 22B) dans la lumière (23A, 23B), d'un secteur denté (11, 12) est définie de sorte que, dans une première position (24) où ce pion d'entraînement (22A, 22B) se situe au plus près de l'axe de rotation (9), chacun des doigts d'entraînement (20, 21), est conçu apte à agir sur ce pion (22A, 22B) pour l'entraînement en rotation du secteur denté (11, 12), correspondant, tandis que dans une seconde position (25) où ce pion (22A, 22B) est le plus éloigné dudit axe de rotation (9), seul le doigt d'entraînement le plus long (20), permet la commande en rotation du secteur denté en question au travers de ce pion (22A, 22B).

8. Ferrure (1) selon la revendication précédente, **caractérisée par le fait que** le boîtier (4) comporte, de son côté, des moyens de commande en translation radiale (26) du pion d'entraînement (22A, 22B), entre ces positions extrêmes (24) et (25), définis par des pistes de cames (27A, 27B), définies du côté interne à des parois latérales (4A, 4B) du boîtier (4).

9. Ferrure (1) selon la revendication précédente, **caractérisée par le fait que** ces pistes de cames (27A, 27B), se présentent sous forme de rainures du côté interne de ces parois latérales (4A, 4B), rainures dans lesquelles est maintenue une extrémité (28A), respectivement (28B), de chacun des pions d'entraînement (22A, 22B).

10. Ferrure (1) selon la revendication précédente, **caractérisée par le fait que** les amplitudes de ces pistes de cames (27A, 27B), sont définies de manière à pouvoir conférer, au travers de la coopération doigts d'entraînement (20, 21)- pions d'entraînement (22A, 22B), une course angulaire déterminée à chacun des secteurs dentés (11, 12).

11. Ferrure (1) selon l'une des revendications 8 à 10, **caractérisée par le fait que** ces pistes de cames (27A, 27B), en coopération avec les pions d'entraînement (22A, 22B), contribuent à la limitation en rotation de chacun des secteurs dentés (11, 12) au travers du fouillot (8).

12. Ferrure (1) selon l'une des revendications précédentes, **caractérisée par le fait que** la somme des courses angulaires (18, 19), est définie de manière à pouvoir communiquer à une poignée de commande, agissant sur le fouillot (8), une rotation d'environ 180° se décomposant en la succession des deux courses (18,19), sensiblement équivalentes, de l'ordre de 90° permettant très facilement de distinguer, si nécessaire, un premier et un second mode d'ouverture.

13. Ferrure (1) selon la revendication 2, **caractérisée par le fait que** les secteurs dentés (11, 12) sont décalés axialement au niveau du fouillot (8), et les portions de crémaillère (29, 30) sont elles-mêmes décalées transversalement au niveau du chevalet de transmission (31) ou la tringle de manoeuvre (5).

14. Ferrure (1) selon la revendication 2, **caractérisée par le fait que** chacune des portions de crémaillère (29, 30), est prolongée à son extrémité (34, 35), du côté en direction de l'autre portion de crémaillère (30, 29), d'un segment de débrayage (32, 33) défini sous la forme d'une rainure, d'un décrochement, d'une ouverture ou analogue, au niveau du chevalet de transmission (31).

## Claims

1. Fitting (1) of the type espagnolette or espagnolette-lock, designed capable of being inserted into a groove (2) in the fillister (3) of a joinery and including at least one tumbler (8) for driving at least one operating rod (5), said tumbler (8) being rotationally mounted in a casing (4) about an axis of rotation (9) offset with respect to the plane (10) of said operating rod (5), on the side opposite the groove of encasement (2), wherein the tumbler (8) comprises at least a first (11) and a second (12) toothed sector and includes driving means (17) designed capable of driving, beyond a first angular travel distance (18) at least partially idle for driving the first toothed sector (11), the second toothed sector (12) over an angular travel distance (19) corresponding to an idle angular travel distance, at least partially, of said tumbler (8) with respect to the first toothed sector (11).

2. Fitting (1) according to the preceding claim, wherein the first toothed sector (11) is designed capable of co-operating with a first rack portion (29) and the second toothed sector (12) is designed capable of co-operating with a second rack portion (30), the latter being capable of ensuring the extension of the motion likely to be imparted by the first rack portion (29), associated with a support (31) or an operating rod (5).

3. Fitting (1) according to the preceding claim, wherein the toothed sectors (11, 12) are offset with respect to each other with respect to the axis of the tumbler (8), while the rack portions (29, 30) are offset accordingly on the support (31) or the operating rod (5).

4. Fitting (1) according to one of the claims 2 or 3, wherein each rack portion (29, 30) is extended, at least at one of its ends (34, 35), with a space allowing an idle travel distance with respect to the corresponding toothed sector (11, 12).

5. Fitting (1) according to one of the preceding claims, wherein said driving means (17) are essentially comprised of a hub (13) of the tumbler (8), formed by two half hubs (13A, 13B), associated with the first (11) and the second toothed sector (12), respectively.

6. Fitting (1) according to the preceding claim, wherein each half hub (13A, 13B) includes two driving fingers (20, 21), which differ as to their radial length, the first one being longer than the second one and which are designed capable of co-operating with a driving pin (22A, 22B) each toothed sector (11, 12) includes, this driving pin (22A, 22B) being mounted movably in translation in an opening (23A, 23B) extending at least radially at the level of a toothed sector (11, 12).

7. Fitting (1) according to the preceding claim, wherein the movability with a radial component of the driving pin (22A, 22B) in the opening (23A, 23B) of a toothed sector (11, 12) is defined so that, in a first position (24) in which this driving pin (22A, 22B) is located as close as possible to the axis of rotation (9), each driving finger (20, 21) is designed capable of acting onto this pin (22A, 22B) for rotationally driving the corresponding toothed sector (11, 12), while, in a second position (25) in which this pin (22A, 22B) is farthest away from said axis of rotation (9), only the longest driving finger (20) allows the control in rotation of the toothed sector involved, through this pin (22A, 22B).

8. Fitting (1) according to the preceding claim, wherein the casing (4) includes, in turn, means for controlling in radial translation (26) the driving pin (22A, 22B) between these end positions (24) and (25) defined by cam tracks (27A, 27B) defined on the inner side of the side walls (4A, 4B) of the casing (4).

9. Fitting (1) according to the preceding claim, wherein these cam tracks (27A, 27B) are in the form of grooves on the inner side of these side walls (4A, 4B), in which grooves is maintained an end (28A) or (28B), respectively, of each of the driving pins (22A, 22B).

10. Fitting (1) according to the preceding claim, wherein the magnitudes of these cam tracks (27A, 27B) are defined so as to be capable of imparting to each one of the toothed sectors (11, 12), through the co-operation between the driving fingers (20, 21) and the driving pins (22A, 22B), a determined angular travel distance.

11. Fitting (1) according to one of the claims 8 to 10, wherein these cam tracks (27A, 27B), in co-operation with the driving pins (22A, 22B), contribute to limiting each one of the toothed sectors (11, 12) in rotation through the tumbler (8).

12. Fitting (1) according to one of the preceding claims, wherein the sum of the angular travel distances (18, 19) is defined so as to be capable of imparting to a control handle acting on the tumbler (8) a rotation of about 180° consisting of a succession of two substantially equivalent travel distances (18, 19) in the range of 90° allowing to easily distinguish, if necessary, a first and a second way of opening.

13. Fitting (1) according to claim 2, wherein the toothed sectors (11, 12) are axially offset at the level of the tumbler (8), and the rack portions (29, 30) are, in turn, transversally offset at the level of the transmission support (31) or the operating rod (5).

14. Fitting (1) according to claim 2, wherein each of the rack portions (29, 30) is extended at its end (34, 35), on the side towards the other rack portion (30, 29), with a disconnecting segment (32, 33) defined in the form of a groove, a set-back, an opening or the like, at the level of the transmission support (31).

## Patentansprüche

1. Beschlag (1) der Art Betätigungsstange oder Betätigungsstangenschloss, geeignet vorgesehen, um in eine Nut (2) im Falz (3) der Schreinerei eingebaut zu werden, und umfassend zumindest eine Schlossfalle (8) zur Betätigung von zumindest einer Betätigungsstange (5), wobei die besagte Schlossfalle (8) in einem Gehäuse (4) in Drehung um eine Drehachse (9), außermittig angeordnet hinsichtlich der Ebene (10) der besagten Betätigungsstange (5), auf der entgegengesetzt Seite der Einbaunut (2) montiert sei, **dadurch gekennzeichnet, dass** die Schlossfalle (8) zumindest ein erster (11) und ein zweiter (12) Zahnsektor beinhaltet und Antriebsmittel (17) umfasst, die geeignet vorgesehen sind, um über einen ersten, zumindest teilweise leeren Winkellauf (18) für den Antrieb des ersten Zahnsektors (11) den zweiten Zahnsektor (12) in einen Winkellauf (19) entsprechend zumindest teilweise einem leeren Winkellauf der besagten Schlossfalle (8) hinsichtlich des ersten Zahnsektors (11) zu anzutreiben.

2. Beschlag (1) nach dem vorgehenden Anspruch, **dadurch gekennzeichnet, dass** der erste Zahnsektor (11) geeignet vorgesehen ist, um mit einem ersten Teil der Zahnstange (29) zusammenzuwirken, und der zweite. Zahnsektor (12) geeignet vorgesehen ist, um mit einem zweiten Teil der Zahnstange (30) zusammenzuwirken, wobei dieser letztere geeignet vorgesehen sei, um die Fortsetzung der Bewegung zu sichern, die durch den ersten Teil der Zahnstange (29), der einem Stützbock (31) oder einer Betätigungsstange (5) zugeordnet ist, übermittelt werden kann.

3. Beschlag (1) nach dem vorgehenden Anspruch, **dadurch gekennzeichnet, dass** die Zahnsektoren (11, 12) hinsichtlich einander in Bezug auf die Achse der Schlossfalle (8) verschoben sind, während die Teile der Zahnstange (29, 30) entsprechend zum Stützbock (31) oder Betätigungsstange (5) verschoben sind.

4. Beschlag (1) nach einem der Ansprüche 2 oder 3, **dadurch gekennzeichnet, dass** jeder Teil der Zahnstange (29, 30) zumindest an einem von seinen Enden (34, 35) durch einen lichten Abstand verlängert ist, der einen Leerlauf hinsichtlich des entsprechenden Zahnsektors (11, 12) erlaubt.

5. Beschlag (1) nach einem der vorgehenden Ansprüche, **dadurch gekennzeichnet, dass** die besagten Antriebsmittel (17) im Wesentlichen durch eine Nabe (13) der Schlossfalle (8) gebildet sind, das durch zwei Halbnaben (13A, 13B) gebildet ist, die dem ersten (11), bzw. dem zweiten (12) Zahnsektor zugeordnet sind.

6. Beschlag (1) nach dem vorgehenden Anspruch, **dadurch gekennzeichnet, dass** jede Halbnabe (13A, 13B) zwei Antriebsfinger (20, 21) umfasst, die sich durch ihre radiale Länge unterscheiden, seiend der erste länger als der zweite, und die geeignet vorgesehen sind, um mit einem Mitnehmerstift (22A, 22B) zusammenzuwirken, den jeder Zahnsektor (11, 12) umfasst, wobei dieser Mitnehmerstift (22A, 22B) translationsbeweglich in einer Öffnung (23A, 23B) montiert sei, die sich zumindest radial im Bereich eines Zahnsektors (11, 12) erstreckt.

7. Beschlag (1) nach dem vorgehenden Anspruch, **dadurch gekennzeichnet, dass** die Beweglichkeit mit radialer Komponente des Mitnehmerstiftes (22A, 22B) in der Öffnung (23A, 23B) eines Zahnsektors (11, 12) derart gebildet ist, dass in einer ersten Position (24), wo sich dieser Mitnehmerstift (22A, 22B) der Drehachse (9) am nächsten befindet, jeder der Antriebsfinger (20, 21) geeignet vorgesehen ist, um auf diesen Stift (22A, 22B) zum Antreiben in Drehung des entsprechenden Zahnsektors (11, 12) zu wirken, während in einer zweiten Position (25), wo dieser Stift (22A, 22B) von der besagten Drehachse (9) am entferntesten ist, nur der längste Antriebsfinger (20) die Steuerung in Drehung des betreffenden Zahnsektors vermittels dieses Stiftes (22A, 22B) erlaubt.

8. Beschlag (1) nach dem vorgehenden Anspruch, **dadurch gekennzeichnet, dass** das Gehäuse (4) seinerseits Mittel zur Steuerung in radialer Translation (26) des Mitnehmerstiftes (22A, 22B) zwischen diesen Endstellungen (24) und (25) umfasst, die durch Nockenbahnen (27A, 27B) gebildet sind, die auf der inneren Seite der seitlichen Wände (4A, 4B) des Gehäuses (4) gebildet sind.

9. Beschlag (1) nach dem vorgehenden Anspruch, **dadurch gekennzeichnet, dass** diese Nockenbahnen (27A, 27B) auf der inneren Seite dieser seitlichen Wände (4A, 4B) als Nuten ausgestaltet sind, in denen ein Ende (28A), bzw. (28B) von jedem der Mitnehmerstifte (22A, 22B) gehalten wird.

10. Beschlag (1) nach dem vorgehenden Anspruch, **dadurch gekennzeichnet, dass** die Amplituden dieser Nockenbahnen (27A, 27B) derart gebildet sind, um vermittels der Zusammenarbeit der Antriebsfinger (20, 21) und der Mitnehmerstifte (22A, 22B) jedem der Zahnsektoren (11, 12) einen bestimmten Winkellauf verleihen zu können.

11. Beschlag (1) nach einem der Ansprüche 8 bis 10, **dadurch gekennzeichnet, dass** diese Nockenbahnen (27A, 27B) in Zusammenarbeit mit den Mitnehmerstiften (22A, 22B) zu der Drehbegrenzung von jedem der Zahnsektoren (11, 12) vermittels der Schlossfalle (8) beitragen.

12. Beschlag (1) nach einem der vorgehenden Ansprüche, **dadurch gekennzeichnet, dass** die Summe der Winkelläufe (18, 19) derart gebildet ist, um an einen Steuerhandgriff, der auf die Schlossfalle (8) wirkt, eine Drehung von ca. 180° übertragen zu können, die sich nachfolgend in zwei im wesentlichen äquivalente Läufe (18, 19) von ca. 90° zerlegt, erlaubend, falls notwendig, sehr leicht eine erste und eine zweite Öffnungsweise zu unterscheiden.

13. Beschlag (1) nach Anspruch 2, **dadurch gekennzeichnet, dass** die Zahnsektoren (11, 12) im Bereich der Schlossfalle (8) axial verschoben sind, und die Teile der Zahnstange (29, 30) selbst senkrecht im Bereich des Übertragungsatützbocks (31) oder der Betätigungsstange (5) versetzt sind.

14. Beschlag (1) nach Anspruch 2, **dadurch gekennzeichnet, dass** jeder von den Teilen der Zahnstange (29, 30) an seinem Ende (34, 35) nach der Richtung zu dem anderen Teil der Zahnstange (30, 29) durch einen Auskupplungssegment (32, 33) verlängert ist, der als eine Nut, ein Versatz, eine Öffnung oder dergleichen im Bereich des Übertragungsstützbocks (31) gebildet ist.
